# FASCICULE DE BREVET EUROPEEN

(11) **EP 0 007 569 B1**
(45) Date de publication et mention de la délivrance du brevet: **02.05.1984**
(21) Numéro de dépôt: 79102520.8
(22) Date de dépôt: 18.07.1979
(51) Int. Cl.: H04R 1/28, H04R 1/34

(54) **Enceinte acoustique**
Lautsprecherbox
Loudspeaker box

(30) Priorité: 27.07.1978 BE 189523; 29.06.1979 BE 196039
(43) Date de publication de la demande: 06.02.1980
(73) Titulaire: Grootaers, Antoine, B-3311 Goetsenhoven-Tienen (BE)
(72) Inventeur: Grootaers, Antoine, B-3311 Goetsenhoven-Tienen (BE)

## Description

La présente invention concerne une enceinte acoustique Hi-fi à deux voies, pour sons direct et réfléchi.

Jusqu'à présent l'enceinte acoustique est restée le maillon le plus faible d'une chaîne Hi-fi.

Le brevet Français 2 076 749 divulgue une enceinte acoustique parallélépipédique, dont la face avant porte plusieurs hauts-parleurs, chaque haut-parleur débouchant dans une chambre interne de l'enceinte, les diverses chambres communiquant les unes avec les autres par des orifices prévus dans leurs parois de séparation. Dans ce document les chambres forment une colonne acoustique fermée.

On connaît par ailleurs, documents FR-A-2174445 et DE-A-2 456 844, des enceintes acoustiques dans lesquelles des hauts-parleurs sont disposés sur des faces inclinées de manière à permettre un rayonnement dans toutes les directions.

L'invention a pour but de réaliser une enceinte acoustique Hi-fi perfectionnée, respectant l'équilibre entre les sons direct et réfléchi à partir d'un seul élément haute-fréquence central, à grande dispersion, entouré symétriquement de 4 éléments Basse-Médium montés inclinés sur une forme pyramidale convexe. Afin d'élargir l'effet spatial, la dynamique et le rendement, en atténuant les résonances audibles, les 4 élements Basse-Médium sont séparés à l'intérieur de l'enceinte et la récupération d'ondes arrière est réalisée individuellement pour chaque élément Basse-Médium au moyen d'une division diagonale intérieure de l'enceinte qui permet la formation de 4 compartiments internes dont chacun est pourvu de 3 évents.

De plus une plus grande homogénéité et un amortissement des résonances sont obtenus par une communication circulaire entre les compartiments, par 4 ouvertures latérales et par l'emploi d'une plaque d'amortissement dans chaque compartiment.

Tout cet ensemble, complété par l'emploi de structures granulées, de matières d'émission et de réflection appropriées, permet d'obtenir une image sonore caractéristique spatiale et transparente sans fatigue d'écoute, à timbre spécifique naturel et dont les résonances audibles sont pratiquement éliminées.

Comme avantages supplémentaires, on peut également citer une limitation du trainage des cônes, moins de concentration thermique, une grande puissance sans pointes et un volume relativement faible.

D'autres avantages et caractéristiques de l'invention apparaîtront dans la description qui suit donnée à l'aide des figures qui représentent :
la figure 1 une vue de face de l'enceinte selon l'invention,
la figure 2 une vue en perspective de l'enceinte selon l'invention,
la figure 3 une vue en arrière de l'enceinte selon l'invention.

L'enceinte acoustique représentée sur les figures a une base parallélépipédique et sa face avant est constituée par une pyramide convexe.

Un élément haute-fréquence à grande dispersion 10 est monté au sommet de la pyramide et 4 éléments Basse-Médium 9 sont montés symétriquement sur les quatre faces inclinées de la pyramide 14. Chacun de ces 4 éléments débouche dans un compartiment interne, à section triangulaire, obtenu par une division diagonale intérieure de l'enceinte par 4 panneaux de séparation. Ceux-ci dépassent à l'extérieur sur la face avant où leurs bords forment une division 1 entre les 4 éléments Basse-Médium.

Les compartiments internes ainsi obtenus, qui sont donc égaux deux à deux, sont délimités et fermés sur la face arrière par un panneau arrière 13 et sur la face avant par les quatre faces inclinées de la pyramide 14 déjà mentionnée.

La formation de ces quatre compartiments combinée à une récupération individuelle des ondes arrières produites par chaque élément Basse-Médium au moyen de 3 évents a pour résultat une amélioration de l'effet spatial, de la dynamique, du rendement et des problèmes liés aux résonances.

Chaque compartiment interne comporte dans les angles deux tunnels 6 qui renvoient une partie de la pression arrière vers deux évents 2 situés dans les angles sur la face avant du compartiment tandis que l'autre partie de la pression est renvoyée vers un évent 7 correspondant formé dans le panneau arrière (voir les flèches sur la fig. 2). Ce panneau arrière 13 comporte quatre évents 7 sur sa partie centrale, soit un pour chaque compartiment et un diviseur croisé 8, constitué par deux lattes croisées, sépare les évents 7 les uns des autres.

Afin d'améliorer l'homogénéité et d'amortir les résonances, les quatres compartiments internes sont mis en communication les uns avec les autres de façon circulaire par quatre ouvertures latérales 3, soit deux par compartiment. De plus, chaque compartiment est pourvu intérieurement d'une plaque d'amortissement 4 en mousse de polyester conçue de manière à permettre un libre passage de la pression vers les évents 2 et 7.

Cette plaque d'amortissement est enserrée entre les parois de chaque compartiment.

Afin d'obtenir une plus grande dispersion et une transparence plus naturelle, l'élément H. F. central dont le dôme et le réflecteur en finition granulée sont traités à la paraffine, est pourvu d'un diviseur acoustique 5 composé de deux pyramides tronquées superposées, dont celle située à l'extrémité est en verre ou en cristal granulé, tandis que l'autre est recouverte de carbide granulé. Dans un mode de réalisation préférentiel le panneau arrière et les quatre faces inclinées avant, ainsi que les quatre cônes des éléments B-M ont une structure granulée recouverte d'un mélange de bitumes, d'aluminium, de carbone pur et d'amiante, tandis que les dômes centraux, en bakélite, sont traités au carbone pur granulé.

## Revendications

1. Enceinte acoustique parallélépipédique dont la face avant porte plusieurs haut-parleurs, chaque haut-parleur débouchant dans un compartiment interne à l'enceinte, lesdits compartiments communiquant les uns avec les autres, caractérisée en ce que ladite face avant a la forme d'une pyramide convexe (14) au sommet de laquelle est disposé un haut-parleur H. F. (10), un haut parleur basse-médium (9) étant monté sur chacune des quatre faces inclinées de la pyramide, des cloisons diagonales intérieures (1), dépassant sur la face avant de l'enceinte, formant lesdits compartiments internes, à section triangulaire, et étant pourvues d'ouvertures latérales (3) destinées à permettre une communication circulaire entre les quatre compartiments, chaque compartiment étant intérieurement pourvu dans les angles de moyens formant deux tunnels (6) pour l'envoi d'une partie des ondes arrières créées par le haut-parleur associé (9) vers deux évents (2) formés dans les angles de la face avant du compartiment, les ondes arrières étant d'autre part dirigées vers un évent (7) formé dans la partie centrale du panneau arrière, celui-ci comportant un diviseur croisé (8) séparant les évents (7) des divers compartiments les uns des autres, chaque compartiment comportant une plaque d'amortissement en mousse de polyester (4) enserrée entre les parois des compartiments et conçue de manière à permettre un libre passage des ondes vers les évents (2 et 7).

2. Enceinte acoustique selon la revendication 1, caractérisée en ce que le haut-parleur H. F. central (10) est pourvu d'un diviseur acoustique (5) constitué par deux pyramides tronquées superposées, dont l'une est en verre ou en cristal granulé et l'autre recouverte de carbide granulé.

3. Enceinte acoustique selon l'une des revendications 1 et 2, caractérisée en ce que les surfaces émettrices ou réflectrices . de l'enceinte sont recouvertes d'un mélange de bitumes d'aluminium, de carbone pur et d'amiante.

4. Enceinte acoustique selon l'une quelconque des revendications 1 à 3, caractérisée en ce que les surfaces émettrices ou réflectrices de l'enceinte ont une structure granulée.

5. Enceinte acoustique selon l'une des quelconque des revendications 1 à 4, caractérisée en ce que les surfaces émettrices ou réflectrices de l'enceinte sont traitées à la paraffine, ou recouvertes de carbide granulé.

## Claims

1. Box speaker with the front face carrying several speakers, each speaker opening onto an internal compartment of the speaker, said compartments communicating with one another, characterized in as much as the said front face is shaped like a convex pyramid (14) at the top of which there is an H. F. loudspeaker (10), one medium-bass speaker (9) being mounted on each of the four sloping sides of the pyramid, with diagonal internal enclosures (1), projecting on the front face of the speaker, forming said internal compartments, of triangular section, and being provided with side openings (3) to allow a circular 'communication between the four compartments, each compartment being provided internally in the corners with means forming two tunnels (6) to send on one side some back waves created by the associated loudspeaker (9) towards two cut outs (2) formed in the corners of the front face of the compartment, the back waves being also directed towards a cut out (7) formed in the central part of the rear panel, the latter comprising a crossed divider (8) separating the cut outs (7) of the various compartments from on.another, each compartment comprising one damping plate in polyester foam (4) inserted between the walls of the compartments and designed so as to allow free passage of waves towards the cut outs (2 and 7).

2. Loudspeaker in accordance with claim 1, characterized by the central H. F. loudspeaker (10) being provided with an acoustic divider (5) formed by two superimposed truncated pyramids, one in glass or in glass crystals, and the other covered with granulated carbide.

3. Loudspeaker in accordance with one of the claims 1 and 2, characterized in as much as the emitting or reflecting surfaces of the speaker are covered with a mix of bitumen, aluminium, pure carbon and asbestos.

4. Loudspeaker in accordance with any whatsoever of claims 1 to 3, characterized in as much as the emitting or reflecting surfaces of the speaker have a granulated structure.

5. Loudspeaker in accordance with any whatsoever of claims 1 to 4, characterized in as much as the emitting or reflecting surfaces of the speaker are treated with paraffin wax, or covered with granulated carbide.

## Patentansprüche

1. Quaderförmige Lautsprecherbox, auf dessen Vorderseite mehrere Lautsprecher angebracht sind und jeder dieser Lautsprecher in einer im inneren der Lautsprecherbox gelegenen Kammer mündet, diese vorgenannten Kammern untereinander verbunden sind, charakterisiert durch die konvexe Pyramindenform (14) vorgenannter Vorderseite, auf deren Spitze ein Hochtöner (10) angebracht ist, auf jeder der vier geneigten Seiten der Pyramide jeweils ein Baß-Mitteltöner (9) angebracht ist, innere diagonal verlegte Trennwände (1), welche auf der Vorderseite der Lautsprecherbox überstehen und die vorgenannten inneren Kammern bilden, mit dreieckig ausgelegter Form und mit seitlichen Öffnungen (3) versehen, welche die vier Kammern ringförmig untereinander verbinden und jede Kammer im inneren in den Ecken mit zwei Durchlässen (6) versehen, welche einen Teil der durch den jeweiligen Lautsprecher (9) erzeugten rückwärtigen Schallwellen zu den zwei in den Ecken der Vorderseite der Kammer eingelassenen Luftschächte (2) zurückwirft und andererseits die rückwärtigen Schallwellen zu einem zentral auf der Rückwand angebrachten Luftschacht (7) reflektiert, wobei die Rückwand einen kreuzförmigen, die verschiedenen Kammern von einander trennenden Schalltrenner (8) aufweist, jede Kammer mit einer zwischen den Trennwänden der Kammern eingefügten Dämmwand aus Polyesterschaum (4) ausgerüstet ist, deren Struktur den freien Durchlaß der Schallwellen zu den Luftschächten (2 und 7) gewährt.

2. Die Lautsprecherbox entsprechend den unter 1 aufgeführten Anforderungen, gekennzeichnet durch den zentral angebrachten Hochtöner (10) und ausgestattet mit einem aus zwei abgeschrägten und überlagerten Pyramiden bestehenden akustischen Trenner, wobei die eine Pyramide aus gekörntem Glas oder Kristall besteht, und die andere mit gekörntem Karbid überzogen ist.

3. Die Lautsprecherbox entsprechend den unter 1 und 2 aufgeführten Anforderungen, gekennzeichnet dadurch, daß die ausstrahlenden oder reflektierenden Oberflächen der Lautsprecherbox mit einem Gemisch aus Bitumen, Aluminium, reinem Kohlenstoff und Asbest überzogen sind.

4. Die Lautsprecherbox entsprechend den unter 1 und 3 aufgeführten Anforderungen, gekennzeichnet dadurch, daß die abstrahlenden oder reflektierenden Oberflächen der Lautsprecherbox eine gekörnte Struktur aufweisen.

5. Die Lautsprecherbox entsprechend den unter 1 und 4 aufgeführten Anforderungen, gekennzeichnet dadurch, daß die abstrahlenden oder reflektierenden Oberflächen der Lautsprecherbox mit Parafin behandelt wurden oder mit gekörntem Karbid überzogen sind.
